# EUROPÄISCHE PATENTSCHRIFT

(11) **EP 1 681 515 B1**
(45) Veröffentlichungstag und Bekanntmachung des Hinweises auf die Patenterteilung: **02.05.2012**
(21) Anmeldenummer: 05405706.2
(22) Anmeldetag: 19.12.2005
(51) Int. Cl.: F24D 17/00

(54) **Verfahren und Vorrichtung zur Zirkulationsregelung in Warmwasserkreisläufen**
Method and device for controlling the circulation in warm water circuits
Dispositif et méthode pour contrôler la circulation dans une installation de circulation d'eau chaude

(30) Priorität: 13.01.2005 CH 462005
(43) Veröffentlichungstag der Anmeldung: 19.07.2006
(73) Patentinhaber: Georg Fischer JRG AG, 4450 Sissach (CH)
(72) Erfinder: Bürli, Kurt, 4463 Buus (CH); Lüscher, Marcel, 5600 Lenzburg (CH)
(74) Vertreter: De Colle, Piergiacomo

(56) Entgegenhaltungen:
- EP-A- 0 249 070
- DE-A1- 3 522 344

## Beschreibung

### Anwendungsgebiet der Erfindung

Die Erfindung betrifft ein Verfahren zur Zirkulationsregelung in Warmwasserkreisläufen für Gebäude mit personeller Nutzung und daher mit dem Erfordernis des Warmwassers, mit Trinkwasserqualität. In solchen Gebäuden, wie grössere Wohnhäuser, Hotels, Verwaltungsgebäuden, Büros, Spitäler oder Seniorenheimen ist die sofortige Verfügbarkeit von Warmwasser in gleich bleibender Temperatur, von z.B. 57°C, heutiger Standard. Um dies zu erreichen lässt man Warmwasser im Kreislauf geregelt zirkulieren, wobei damit neben dem Komfort zugleich der Wasserverbrauch reduziert werden soll. Bei der Bereitstellung von Warmwasser in derartigen Kreisläufen stellt sich aber auch das Problem der Gewährleistung der Trinkwasserqualität. Zur Vernichtung von Legionellen und anderen eingebrachten oder entstehenden biologischen, insbesondere mikrobiologischen Verunreinigungen, wird daher in Warmwasserkreisläufen die thermische Desinfektion angewandt Hierzu spült man den Kreislauf periodisch mit aufgeheiztem Wasser erhöhter Temperatur, z.B. von 80°C. Gegenstand der hiesigen Erfindung ist eine Zirkulationsregelung auch mit einer grossen Zahl von Strängen unterschiedlicher Länge, die den hydraulischen Abgleich bei einer oder mehreren Temperaturen reguliert.

### Stand der Technik

Für die Zirkulationsregelung auf dem oben definierten Gebiet wurden verschiedene Vorrichtungen mit Einsatz eines thermostatischen Steuerelements oder eines Strangregulierventils vorgeschlagen, vgl. z.B. im Patentschrifttum DE 298 05 921 U1, DE 298 23 960 U1, DE 198 34 151 C1, DE 199 32 795 A1, DE 100 56 715 A1 und DE 3 522 344 A1 welche die Merkmale der Oberbegriffe der unabhängigen Anspruche offenbart; sowie im Firmenschrifttum, z.B. Danfoss GmbH, D-63073 Offenbach, "Modulares thermostatisches Zirkulationsventil MTCV, Druck-Nr.: VD.57.Y4.03, 04/2004; und F.W. Oventrop GmbH & Co. KG, D-59939 Olsberg, "Aquastrom T plus", Thermostatisches Regelventil für Zirkulationsleitungen, Druck-Nr.: ti 130-0/20/MW, Ausgabe 2004. In der Praxis wurden erhebliche Aufwendungen getrieben, insbesondere für grosse Bauten, treffsichere Berechnungsgrundlagen für den hydraulischen Abgleich mittels Dimensionierung der Rohrleitungen und Stellglieder zu ermitteln. Die heutigen Strangregulierventile müssen manuell abgeglichen werden, während die thermostatischen Steuerventile den hydraulischen Abgleich automatisch bei definierter Temperatur ausführen.

Die insoweit bekannten Vorrichtungen mit thermostatischen Steuerventilen arbeiten nur bedingt zuverlässig, was insbesondere bei einer grösseren Anzahl von Strängen durch die gegenseitige Beeinflussung der sich verändernden Durchflusswerte auftritt. Dies kann dazu führen, dass die Bereitstellung von Warmwasser im definierten Temperaturbereich an Entnahmestellen innerhalb des Kreislaufs nicht mehr gewährleistet ist und überdies bei der thermischen Desinfektion grössere Unsicherheiten auftreten, ob an allen Orten im Netz tatsächlich mit der erhöhten Soll-Behandlungstemperatur gespült wurde.

Die Figur 1 zeigt das Schema eines Warmwasserversorgungsnetzes mit jeweiligem thermostatischen Steuerventil im Strangrücklauf gemäss dem Stand der Technik. Ein solches thermostatisches Steuerventil wird seit rund 10 Jahren erfolgreich von der Anmelderin unter der Handelsbezeichnung JRGUTHERM® vertrieben. Das Versorgungsnetz geht von einem Warmwassererzeuger **1** aus, dem über eine Speiseleitung Kaltwasser **KW** zugeführt wird und Warmwasser **WW** bereitstellt. Vom Warmwassererzeuger **1** erstreckt sich eine Vorlaufhauptleitung **10,** die als Vorlaufstrang **11** in die einzelnen Stränge **S1-S5** abzweigt und sich dort zumeist in mehrere Strangabgänge **13** aufteilt. Jeder Vorlaufstrang **11** geht hinter dem letzten Strangabgang **13** in einen Rücklaufstrang **12** über, in dem jeweils z.B. ein thermostatisches Regulierventil **9** sitzt. Hinter allen Regulierventilen **9** sammeln sich alle Rücklaufstränge **12** in einer Rücklaufhauptleitung **14,** welche über ein erstes Absperrventil **41,** eine Pumpe **4** und ein zweites Absperrventil **42** im Warmwassererzeuger **1** endet. Für die Konstanthaltung einer fest eingestellten Temperatur, die man im Dauerbetrieb beibehält, erfüllen thermostatische Regulierventile **9** ihren Zweck. Will man jedoch eine thermische Desinfektion mit erhöhter Temperatur durchführen, ist eine temporäre manuelle Verstellung aller Regulierventile **9** erforderlich und nach der Desinfektionsphase wiederum die Rückstellung. Eine derartige Arbeitsweise ist mit den genannten thermischen Steuerventilen in der Praxis jedoch nur mit grösstem Aufwand möglich.

### Aufgabe der Erfindung

Angesichts der heutigen Unvollkommenheiten bei den bisher verfügbaren Regelverfahren und Apparaturen, liegt der Erfindung die Aufgabe zugrunde, ein Verfahren und eine zugehörige Vorrichtung vorzuschlagen, die auch bei einer Vielzahl von unterschiedlichen Strängen, allerorts eine gleich bleibende Warmwasserversorgung in der festgelegten Temperaturtoleranz garantieren und zudem bei der Durchführung der thermischen Desinfektion im Warmwasserkreislauf das Spülen mit der vorgeschriebenen Behandlungstemperatur in allen Strängen des Netzes kontrolliert gewährleisten.

### Übersicht über die Erfindung

Das Verfahren zur Zirkulationsregelung in Warmwasserkreisläufen beruht auf einem oder mehreren Strängen, denen über eine oder mehrere Vorlaufhauptleitungen und einen in jeden Strang von den Vorlaufhauptleitungen abzweigenden Vorlaufstrang Warmwasser zugeführt wird. Es gibt zumindest einen Strangabgang vom einzelnen Vorlaufstrang als Wasserentnahmestelle. In jedem Strang existiert einen Rücklaufstrang, der hinter dem letzten Strangabgang ansetzt. In jedem Rücklaufstrang ist ein Regulierventil zur ständigen Verfügbarkeit von Warmwasser am Strang mit einer Sollwerttemperatur angeordnet. Die charakteristischen Verfahrensmerkmale bestehen darin, dass in jedem Rücklaufstrang:
- die Temperatur des im Rücklaufstrang befindlichen Warmwassers als Istwert gemessen und geregelt wird;
- ein Temperatur-Sollwert einer Steuerungsbox vorgegeben wird; und
- der gemessene Istwert durch den Temperatursensor und der vorgegebene Temperatur-Sollwert in einer Ventilsteuerung verglichen werden und bei überschrittener negativer Abweichung der Stellantrieb eines 2/2-Wege-Ventils zur Öffnung des Durchflusses durch den Rücklaufstrang beaufschlagt wird.

Nachfolgend werden spezielle Ausführungsformen des erfindungsgemässen Verfahrens definiert: Der Temperatur-Sollwert wird an jede Steuerungsbox von einer Zentralsteuerung über eine erste Signalleitung oder eine Wireless-Schnittstelle übermittelt. Jeder Steuerungsbox kann ein individueller Temperatur-Sollwert vorgegeben werden. Die Regelung im Warmwasserkreislauf kann mit der Vielzahl von Strängen auf mehreren Temperaturniveaus erfolgen, z.B. mit 57°C für den Normalbetrieb und mit 80°C für eine temporäre Phase der thermischen Desinfektion.

An der Zentralsteuerung wird die Hysterese im Regelverhalten für jeden Strang eingestellt, und die Zentralsteuerung wird von einem übergeordneten Gebäudeleitsystem dirigiert. Die Regelung des einzelnen Strangs kann auch im selbstlernenden Zyklus gefahren werden. In der Zentralsteuerung werden LOG-Files zur Prozesskontrolle erfasst. Im einzelnen Strang werden zusätzlich zur Temperatur weitere Parameter, wie z.B. Durchflussmenge und pH-Wert, erfasst.

Das obige Verfahren lässt sich mit der folgenden Vorrichtung durchführen: In jedem Rücklaufstrang ist eine Funktionseinheit mit einem 2/2-Wege-Ventil, einer Steuerungsbox mit einem Temperatursensor und einer Ventilsteuerung installiert. Die Steuerungsbox ist zur Führung der Regelung mit einem vorgegebenen Temperatur-Sollwert bestimmt. Die Ventilsteuerung wirkt im Ergebnis des Vergleichs zwischen Ist- und Sollwert bei Toleranz überschreitender Negativabweichung auf einen Stellantrieb des 2/2-Wege-Ventils zum Öffnen des Durchflusses durch den Rücklaufstrang ein. Die Regelkreise der einzelnen Stränge sind im Prinzip jeweils für sich geschlossen.

Nachfolgend werden spezielle Ausführungsformen der erfindungsgemässen Vorrichtung definiert: Jede Steuerungsbox ist über eine erste Signalleitung oder eine Wireless-Schnittstelle mit einer Zentralsteuerung, insbesondere zur Übermittlung des vorgegebenen Temperatur-Sollwerts an die Steuerungsbox und zur Rückübermittlung des Prozessverlaufs an die Zentralsteuerung, verbunden. Jeder Steuerungsbox lässt sich ein individueller Temperatur-Sollwert vorgegeben. Die Zentralsteuerung ist zur Führung der Regelung im Warmwasserkreislauf mit der Vielzahl von Strängen auf mehrere Temperaturniveaus ausgelegt, z.B. mit 57°C für den Normalbetrieb und mit 80°C für eine temporäre Phase der thermischen Desinfektion.

An der Zentralsteuerung ist die Hysterese im Regelverhalten für jeden Strang einstellbar. Die Zentralsteuerung ist mit einem übergeordneten Gebäudeleitsystem verbunden und hat ein Display, erste und zweite Funktionstasten, ein Leitsystemanschluss und ein Buss-Anschluss. Im einzelnen Strang sind zusätzlich zum Temperatursensor weitere Sensoren für z.B. Durchflussmenge und pH-Wert, angeordnet, deren Messergebnisse in eine komplexe Prozesssteuerung einfliessen.

Zum Anbau der Funktionseinheit ist ein im Rücklaufstrang installierbarer Fitting mit beidseitig vorhandenen Anschlussstutzen vorgesehen. Im Fitting ist ein quer zur Strömungsrichtung stehender Zwischensteg zur Absperrung angeordnet, der einen axialen Stegdurchgang haben kann. Auf einer Längsseite in der Rohrwandung des Fittings sind einerseits des Zwischenstegs ein Auslass und andererseits des Zwischenstegs ein Einlass vorhanden. Der Aus- und Einlass werden durch das 2/2-Wege-Ventil verschlossen bzw. freigegeben. Gegenüber von Aus- und Einlass ist in den Zwischensteg ein Regulierorgan eingesetzt, mit welchem sich die Öffnungsweite des Stegdurchgangs einstellen lässt.

### Kurzbeschreibungder beigefügten Zeichnungen

Es zeigen:
- Figur 1: das Schema eines Warmwasserversorgungsnetzes mit jeweiligem thermostatischen Steuerventil im Rücklaufstrang gemäss dem Stand der Technik;
- Figur 2: das Schema eines Warmwasserversorgungsnetzes mit Anwendung des erfindungsgemässen Verfahrens und Vorrichtung;
- Figur 3: das Schema gemäss Figur 2 mit zusätzlichen Signalleitungen zwischen den Funktionseinheiten, bestehend aus 2/2-Wege-Ventil und Steuerungsbox;
- Figur 4: eine einzelne Funktionseinheit im Rücklaufstrang eingebaut, im schematischen Teilschnitt; und
- Figur 5: den schematischen Aufbau einer Zentralsteuerung.

### Ausführungsbeispiel

Mit Bezug auf die beiliegenden Zeichnungen erfolgt nachstehend die detaillierte Beschreibung eines Ausführungsbeispiels des erfindungsgemässen Verfahrens und der zugehörigen Vorrichtung.

### Figur 2

Beim erfindungsgemässen Verfahren geht das Versorgungsnetz ebenfalls von einem Warmwassererzeuger **1** aus, dem über eine Speiseleitung Kaltwasser **KW** zugeführt wird, um Warmwasser **WW** zu erzeugen. Vom Warmwassererzeuger **1** durchläuft die Vorlaufhauptleitung **10** zunächst eine Mischwasserstation **2,** erstreckt sich von dort weiter und zweigt als Vorlaufstrang **11** in die einzelnen Stränge **S1-S5** ab, wo sich in der Regel mehrere Strangabgänge **13** befinden. Hinter dem letzten Strangabgang **13** geht jeder Vorlaufstrang **11** in einen Rücklaufstrang **12** über, in dem nun eine Funktionseinheit **3** - bestehend aus einem 2/2-Wege-Ventil **30,** einer Steuerungsbox **36** mit einem Temperatursensor **37** und einer Ventilsteuerung **38** (siehe Figur 4) - installiert ist. Von jeder einzelnen Ventilsteuerung **38** führt eine erste Signalleitung **51** zu einer Zentralsteuerung **5,** von der eine zweite Signalleitung **52** zur Mischwasserstation **2** und eine dritte Signalleitung **53** zur Pumpe **4** verläuft. Die Zentralsteuerung **5** wird von aussen mit Strom versorgt und besitzt einen Anschluss für ein Gebäudeleitsystem **(57).** Der Pumpe **4** vor- und nachgeschaltet sind wiederum ein erstes und ein zweites Absperrventil **41,42,** wobei zwischen der Pumpe **4** und dem zweiten Absperrventil **42** eine Abzweigung **15** zur Mischwasserstation **2** führt. Hinter den Funktionseinheiten **3** sammeln sich alle Rücklaufstränge **12** in eine Rücklaufhauptleitung **14,** welche zum ersten Absperrventil **41,** weiter zur Pumpe **4,** zum zweiten Absperrventil **42** und schliesslich im Warmwassererzeuger 1 endet.

### Figur 3

Im Unterschied zur Ausführung gemäss Figur 2 erstreckt sich nun von der Zentralsteuerung **5** nicht in Parallelschaltung zu jeder Funktionseinheit 3 eine erste Signalleitung **51,** sondern in Reihenschaltung nur zu einer Funktionseinheit **3.** Von dieser setzt sich die Signalleitung, in jeweiligen Verlängerungen **51'** von einer Funktionseinheit **3** zur jeweils nächsten Funktionseinheit **3** fort.

### Figur 4

Hier wird der Einbau einer einzelnen Funktionseinheit **3** in einen Fitting **6** schematisch dargestellt, der in den Rücklaufstrang **12** eingebaut ist. Der Fitting **6** hat eine Rohrwandung **60** und beidseits Anschlussstutzen **66**, an die der Rücklaufstrang **12** von beiden Seiten zugeführt ist. Mittig im Fitting **6** erstreckt sich quer zur Strömungsrichtung ein Zwischensteg **61** mit einem axialen Stegdurchgang **64.** Von einer Seite ist in den Zwischensteg **61** ein Regulierorgan **65** eingesetzt, mit welchem sich die Öffnungsweite des Stegdurchgangs **64** einstellen lässt. Gegenüber dem Regulierorgan **65** ist einerseits des Zwischenstegs **61** in der Rohrwandung **60** ein Auslass **62** und anderserseits des Zwischenstegs **61** ein Einlass **63.** Aus-und Einlass **62,63** sind momentan durch ein 2/2-Wege-Ventil **30** verschlossen, das von der Ventilsteuerung **38** einer Steuerungsbox **36** beaufschlagt wird, von der ein Temperatursensor **37** den Parameter am Fitting **6** abgreift. Die gemessene Temperatur ist im Prinzip mit dem im Rücklaufstrang **12** geführten Warmwasser identisch. Ausser zur Erfassung der Temperatur könnte man weitere Sensorelemente, wie z.B. für Durchfluss und pH-Wert, einbauen. Von der Ventilsteuerung **38** ragt ein Anschlusselement **380** hervor, an das sich die elektrische Kupplung **50** anstecken lässt, von welcher eine erste Signalleitung **51** abgeht.

### Figur 5

Die Zentralsteuerung **5** hat eine von aussen herangeführte Stromversorgung und ist an die ersten, zweiten und dritten Signalleitungen **51,52,53** angeschlossen. Ausserdem kann die Zentralsteuerung **5** in erweiterter Ausstattung einen Abgang **57** zu einem Gebäudeleitsystem und einen Bus-Anschluss 58 besitzen. Ferner sind ein Display **54** sowie erste und zweite Funktionstasten **55,56** vorhanden. Alternativ könnten die Signalleitungen **51,52,53** durch Wireless-Schnittstellen ersetzt werden und die von aussen erfolgende Stromversorgung von einer internen Batterie übernommen werden. Von der Zentralsteuerung **5** aus-lassen sich komfortabel die Temperatursollwerte für die einzelnen Steuerungsboxen **36** vorgeben, wobei man auch individuelle Sollwerte für die einzelnen Stränge **S1-S5** festlegen kann. Eine Zentralsteuerung **5** mit hohem Ausstattungsgrad ermöglicht ferner die Hysterese im Regelverhalten einzustellen, mehrere kontrollierte Temperaturniveaus im kontrollierten hydraulischen Abgleich zu fahren, LOG-Files zu erstellen und selbstlernendes Regelverhalten zu erreichen.

### Figuren 2 bis 5

Nachstehend wird der Betrieb der Zirkulationsregelung anhand eines Beispiels erläutert. Angenommen der Sollwert für alle Stränge **S1-S5** in den zugehörigen Rücklaufsträngen **12** ist mit 57°C vorgegeben und wurde entweder manuell an den einzelnen Steuerungsboxen **36** oder mit Priorität über die Zentralsteuerung **5** eingestellt. Ermittelt der Temperatursensor 37 im betreffenden Strang **S5** keine Abweichung vom Sollwert, erhält das zugehörige 2/2-Wege-Ventil **30** von der Ventilsteuerung **38** in der Steuerungsbox **36** den Befehl geschlossen zu bleiben, d.h. kein Warmwasserstrom kann im Fitting **6** über den Auslass **62** in den Einlass **63** gelangen. Damit findet aufgrund der korrekten Wassertemperatur im Rücklaufstrang **12** des Strangs **S5** keine Strömung statt. Zur gleichen Zeit können in den übrigen Strängen **S1-S4** andere Verhältnisse herrschen, wobei die dort stattfindenden Regelvorgänge keinen Störeinfluss auf die Regelung im Strang S5 bewirken. Jeder Regelkreis ist für sich geschlossen.

Fällt z.B. die im Rücklaufstrang **12** des Strangs **S4** ermittelte Temperatur unter den Sollwert, bekommt das betreffende 2/2-Wege-Ventil **30** von der Ventilsteuerung **38** in der Steuerungsbox **36** nun den Befehl in die andere Stellung zu fahren, also beim binären Charakter dieses Ventils **30** voll zu öffnen. Somit werden für den Warmwasserstrom der Aus- und Einlass **62,63** freigegeben und im Strang **S4** setzt der Volumenstrom ein, wodurch frisches Warmwasser von der Mischwasserstation **2** über die Vorlaufhauptleitung **10** und den Vorlaufstrang **11** zufliesst, so dass sich im Strang **S4** die Wassertemperatur auf den Sollwert einpegelt. Das im Rücklaufstrang **12** fliessende Warmwasser gelangt über das erste Absperrventil **41** an die Pumpe **4** und von dort entweder in Richtung des Warmwassererzeugers **1** oder in die Mischwasserstation **2.** Unabhängig von der Schaltstellung des 2/2-Wege-Ventils **30** lässt sich durch Einstellen am manuellen Regulierorgan **65** der Stegdurchgang **64** um einen gewünschten Betrag öffnen, um einen permanenten kleinen Volumenstrom im Rücklaufstrang **12** zuzulassen.

Im Prinzip findet der gleiche Regelablauf statt, wenn man die Betriebsart auf "thermische Desinfektion" mit einem Sollwert für die Wassertemperatur von z.B. 80°C umschaltet, was praktisch von der Zentralsteuerung 5 aus erfolgt. Damit wird das Aufheizen des Warmwassererzeugers **1** gestartet und nach einem vorgesehen Programmablauf erhalten alle Steuerungsboxen **36** gleichzeitig oder nacheinander den entsprechenden Sollwert vorgegeben.

## Patentansprüche

1. Verfahren zur Zirkulationsregelung in Warmwasserkreisläufen mit:
a) mehreren Strängen (S1-55), denen über eine oder mehrere Vorlaufhauptleitungen (10) und einen in jeden Strang (S1-S5) von den Vorlaufhauptleitungen (10) abzweigenden Vorlaufstrang (11) Warmwasser zugeführt wird;
b) zumindest einem Strangabgang (13) vom einzelnen Vorlaufstrang (11) als Wasserentnahmestelle;
c) in jedem Strang (S1-S5) ein Rücklaufstrang (12) hinter dem letzten Strangabgang (13) ansetzt;
d) einem in jedem Rücklaufstrang (12) angeordneten Regulierventil (30) zur Gewährleistung der ständigen Verfügbarkeit von Warmwasser am Strang (S1-S5) mit einem Temperatur-Sollwert,
**dadurch gekennzeichnet, dass**
e) in jedem Rücklaufstrang (12): - die Temperatur des im Rücklaufstrang (12) befindlichen Warmwassers als Istwert gemessen und geregelt wird;
- ein Temperatur-Sollwert des Warmwassers einer in jedem Rücklaufstrang installierten Steuerungsbox (36) vorgegeben wird;
- der gemessene Temperatur- Istwert des Warmwassers durch den Temperatursensor (37) und der vorgegebene Temperatur-Sollwert in einer Ventilsteuerung (38) verglichen werden und bei überschrittener negativer Abweichung der Stellantrieb eines 2/2-Wege-Ventils (30) zur Öffnung des Durchflusses durch den Rücklaufstrang (12) beaufschlagt wird.

2. Verfahren nach Anspruch 1, **dadurch gekennzeichnet, dass**
a) der Temperatur-Sollwert an jede Steuerungsbox (36) von einer Zentralsteuerung (5) über eine erste Signalleitung (51) oder eine Wireless-Schnittstelle übermittelt wird;
b) jeder Steuerungsbox (36) ein individueller Temperatur-Sollwert vorgegeben wird; und
c) die Regelung im Warmwasserkreislauf mit der Vielzahl von Strängen (S1-S5) auf mehreren Temperaturniveaus erfolgt, z.B. mit 57°C für den Normalbetrieb und mit 80°C für eine temporäre Phase der thermischen Desinfektion.

3. Verfahren nach mindestens einem der Ansprüche 1 und 2, **dadurch gekennzeichnet, dass**
a) an der Zentralsteuerung (5) die Hysterese im Regelverhalten für jeden Strang (S1-S5) eingestellt wird; und
b) die Zentralsteuerung (5) von einem übergeordneten Gebäudeleitsystem dirigiert wird.

4. Verfahren nach mindestens einem der Ansprüche 1 und 2, **dadurch gekennzeichnet, dass** die Regelung des einzelnen Strangs (S1-S5) im selbstlernenden Zyklus gefahren wird.

5. Verfahren nach mindestens einem der Ansprüche 1 bis 4, **dadurch gekennzeichnet, dass** in der Zentralsteuerung (5) LOG-Files zur Prozesskontrolle erfasst werden.

6. Verfahren nach mindestens einem der Ansprüche 1 bis 5, **dadurch gekennzeichnet, dass** im einzelnen Strang (S1-S5) zusätzlich zur Temperatur weitere Parameter, wie z.B. Durchflussmenge und pH-Wert, erfasst werden.

7. Vorrichtung zur Durchführung des Verfahrens nach Anspruch 1 zur Zirkulationsregelung in Warmwasserkreisläufen mit:
a) mehreren Strängen (S1-S5), denen über eine oder mehrere Vorlaufhauptleitungen (10) und einen in jeden Strang (S1-S5) von den Vorlaufhauptleitungen (10) abzweigenden Vorlaufstrang (11) Warmwasser zugeführt wird;
b) zumindest einem Strangabgang (13) vom einzelnen Vorlaufstrang (11) als Wasserentnahmestelle;
c) in jedem Strang (S1-S5) einem Rücklaufstrang (12), der hinter dem letzten Strangabgang (13) ansetzt;
d) einem in jedem Rücklaufstrang (12) angeordneten Regulierventil (30) zur Gewährleistung der ständigen Verfügbarkeit von Warmwasser am Strang (S1-S5) mit einem Temperatur-Sollwert **dadurch gekennzeichnet, dass**
e) in jedem Rücklaufstrang (12) eine Funktionseinheit (3) mit einem 2/2-WegeVentil (30), einer Steuerungsbox (36) mit einem Temperatursensor (37) und einer Ventilsteuerung (38) installiert ist;
f) die Steuerungsbox (36) zur Führung der Regelung mit einem vorgegebenen Temperatur-Sollwert bestimmt ist;
g) die Ventilsteuerung (38) im Ergebnis des Vergleichs zwischen Temperatur- Ist- und Sollwert des Warmwassers bei Toleranz überschreitender Negativabweichung auf einen Stellantrieb des 2/2-Wege-Ventils (30) zum Öffnen des Durchflusses durch den Rücklaufstrang (12) einwirkt; und
h) die Regelkreise der einzelnen Stränge (S1-S5) jeweils für sich geschlossen sind.

8. Vorrichtung nach Anspruch 7, **dadurch gekennzeichnet, dass**
a) jede Steuerungsbox (36) über eine erste Signalleitung (51) oder eine Wireless-Schnittstelle mit einer Zentralsteuerung (5), Insbesondere zur Übermittlung des vorgegebenen Temperatur-Sollwerts an die Steuerungsbox (36) und zur Rückübermittlung des Prozessverlaufs an die Zentralsteuerung (5), verbunden ist;
b) sich jeder Steuerungsbox (36) ein individueller Temperatur-Sollwert vorgegeben lässt; und
c) die Zentralsteuerung (5) zur Führung der Regelung im Warmwasserkreislauf mit der Vielzahl von Strängen (S1-S5) auf mehrere Temperaturniveaus ausgelegt ist, z.B. mit 57°C für den Normalbetrieb und mit 80°C für eine temporäre Phase der thermischen Desinfektion.

9. Vorrichtung nach mindestens einem der Ansprüche 7 und 8, **dadurch gekennzeichnet, dass**
a) an der Zentralsteuerung (5) die Hysterese im Regelverhalten für jeden Strang (S1-S5) einstellbar ist;
b) die Zentralsteuerung (5) mit einem übergeordneten Gebäudeleitsystem verbunden ist;
c) die Zentralsteuerung (5) mit einen Display (54), ersten und zweiten Funktionstasten (55,56), einem Leitsystemanschluss (57) und einem Buss-Anschluss (58) ausgestattet ist; und
d) im einzelnen Strang (S1-S5) zusätzlich zum Temperatursensor weitere Sensoren für z.B. Durchflussmenge und pH-Wert, angeordnet sind, deren Messergebnisse in eine komplexe Prozesssteuerung einfliessen.

10. Vorrichtung nach mindestens einem der Ansprüche 7 bis 9, **dadurch gekennzeichnet, dass**
a) die Funktionseinheit (3) mittels eines im Rücklaufstrang (12) installierten Fittings (6) mit beidseitig vorhandenen Anschlussstutzen (66) angebaut ist;
b) im Fitting (6) ein quer zur Strömungsrichtung stehender Zwischensteg (61) zur Absperrung angeordnet ist, der einen axialen Stegdurchgang (64) haben kann;
c) auf einer Längsseite in der Rohrwandung (60) des Fittings (6) einerseits des Zwischenstegs (61) ein Auslass (62) und andererseits des Zwischenstegs (61) ein Einlass (63) vorhanden sind; und
d) Aus- und Einlass (62,63) durch das 2/2-Wege-Ventil (30) verschlossen bzw. freigegeben werden.

11. Vorrichtung nach Anspruch 10, **dadurch gekennzeichnet, dass** gegenüber von Aus- und Einlass (62,63) in den Zwischensteg (61) ein Regulierorgan (65) eingesetzt ist, mit welchem sich die Öffnungsweite des Stegdurchgangs (64) einstellen lässt.

## Claims

1. Method for controlling circulation in hot water circuits, with:
a) a plurality of tracks (S1 - S5), to which hot water is supplied via one or more forward-flow main lines (10) and a forward-flow track (11) branching off into each track (S1 - S5) from the forward-flow main lines (10);
b) at least one track outlet (13) from the individual forward-flow track (11) as a water extraction point;
c) in each track (S1 - S5), a return-flow track (12) commences downstream of the last track outlet (13);
d) a regulating valve (30), arranged in each return-flow track (12), for ensuring the constant availability of hot water along the track (S1 - S5) with a temperature desired value,
**characterized in that**
e) in each return-flow track (12):
- the temperature of the hot water located in the return-flow track (12) is measured as an actual value and is regulated;
- a temperature desired value of the hot water is stipulated for a control box (36) installed in each return-flow track;
- the temperature actual value of the hot water measured by the temperature sensor (37) and the stipulated temperature desired value are compared in a valve control (38), and, if a negative deviation is overshot, the actuating drive of a two stroke two-way valve (30) is acted upon in order to open the through flow through the return-flow track (12).

2. Method according to Claim 1, **characterized in that**
a) the temperature desired value is transmitted to each control box (36) from a central control (5) via a first signal line (51) or a wireless interface;
b) an individual temperature desired value is stipulated for each control box (36); and
c) regulation in the hot water circuit having the multiplicity of tracks (S1 - S5) takes place at a plurality of temperature levels, for example at 57°C for normal operation and at 80°C for a temporary phase of thermal disinfection.

3. Method according to at least one of Claims 1 and 2, **characterized in that**
a) the hysteresis in the control behaviour for each track (S1 - S5) is set at the central control (5); and
b) the central control (5) is directed by an overriding building management system.

4. Method according to at least one of Claims 1 and 2, **characterized in that** the regulation of the individual track (S1 - S5) is carried out in a self-learning cycle.

5. Method according to at least one of Claims 1 to 4, **characterized in that** LOG files for process control are acquired in the central control (5).

6. Method according to at least one of Claims 1 to 5, **characterized in that** further parameters, such as, for example, through flow rate and pH value, are detected in addition to the temperature in the individual track (S1 - S5).

7. Device for carrying out the method according to Claim 1 for controlling circulation in hot water circuits, with:
a) a plurality of tracks (S1 - S5), to which hot water is supplied via one or more forward-flow main lines (10) and a forward-flow track (11) branching off into each track (S1 - S5) from the forward-flow main lines (10);
b) at least one track outlet (13) from the individual forward-flow track (11) as a water extraction point;
c) in each track (S1 - S5), a return-flow track (12) which commences downstream of the last track outlet (13) ;
d) a regulating valve (30), arranged in each return-flow track (12), for ensuring the constant availability of hot water along the track (S1 - S5) with a temperature desired value, **characterized in that**
e) in each return-flow track (12), a functional unit (3) with a two stroke two-way valve (30), with a control box (36) having a temperature sensor (37) and with a valve control (38) is installed;
f) the control box (36) is intended for the management of regulation with a stipulated temperature desired value;
g) as a result of the comparison between the temperature actual value and temperature desired value of the hot water, in the event of a tolerance-overshooting negative deviation, the valve control (38) acts upon an actuating drive of the two stroke two-way valve (30) in order to open the through flow through the return-flow track (12); and
h) the control loops of the individual tracks (S1 - S5) are in each case closed on themselves.

8. Device according to Claim 7, **characterized in that**
a) each control box (36) is connected via a first signal line (51) or a wireless interface to a central control (5), in particular for transmitting the stipulated temperature desired value to the control box (36) and for the feedback of the process execution to the central control (5) ;
b) an individual temperature desired value can be stipulated for each control box (36); and
c) the central control (5) is designed for the management of regulation in the hot water circuit having the multiplicity of tracks (S1 - S5) at a plurality of temperature levels, for example at 57°C for normal operation and at 80°C for a temporary phase of thermal disinfection.

9. Device according to at least one of Claims 7 and 8, **characterized in that**
a) the hysteresis in the control behaviour for each track S1 - S5 can be set at the central control (5) ;
b) the central control (5) is connected to an overriding building management system;
c) the central control (5) is equipped with a display (54), with first and second function buttons (55, 56), with a management system connection (57) and with a bus connection (58); and
d) further sensors for, for example, the through flow rate and the pH value, the measurement results of which are incorporated into a complex process control, are arranged in addition to the temperature sensor in the individual track (S1 - S5).

10. Device according to at least one of Claims 7 to 9, **characterized in that**
a) the functional unit (3) is mounted by means of a fitting (6) installed in the return-flow track (12) and having connection pieces (66) present on both sides;
b) the fitting (6) has arranged in it an intermediate web (61) for shut-off, which stands transversally to the direction of flow and which can have an axial web passage (64);
c) an outlet (62) is present on one side of the intermediate web (61) and an inlet (63) is present on the other side of the intermediate web (61) on a longitudinal side in the pipe wall (60) of the fitting (6); and
d) the outlet and the inlet (62, 63) are closed and opened by means of the two stroke two-way valve (30).

11. Device according to Claim 10, **characterized in that** a regulating member (65), by means of which the opening width of the web passage (64) can be set, is inserted opposite the outlet and the inlet (62, 63) into the intermediate web (61).

## Revendications

1. Procédé de régulation de la recirculation dans des circuits d'eau chaude qui présentent :
a) plusieurs branches (S1-S5) auxquelles de l'eau chaude est apportée par un ou plusieurs conduits principaux de départ (10) et des branches de départ (11) qui raccordent chaque branche (S1-S5) aux conduits principaux de départ (10),
b) au moins un départ de branche (13) servant d'emplacement de soutirage d'eau sur chaque branche de départ (11),
c) une branche de retour (12) raccordée dans chaque branche (S1-S5) en aval du dernier départ de branche (13),
d) une vanne de régulation (30) disposée dans chaque branche de retour (12) pour garantir la disponibilité permanente d'eau chaude à une valeur de consigne de température dans la branche (S1-S5),
**caractérisé en ce que**
e) la température de l'eau chaude présente dans la branche de retour (12) est mesurée en tant que valeur effective et régulée dans chaque branche de retour (12),
une valeur de consigne de température de l'eau chaude est prédéterminée dans un boîtier de commande (36) installé dans chaque branche de retour (12) et
la valeur effective de la température de l'eau chaude mesurée par la sonde de température (37) et la valeur prédéterminée de consigne de température sont comparées dans une commande de vanne (38) et, si un écart négatif est dépassé, l'entraînement de réglage d'une vanne (30) à 2/2 voies est activé pour ouvrir le débit passant dans la branche de retour (12).

2. Procédé selon la revendication 1, **caractérisé en ce que**
a) la valeur de consigne de température est transmise à chaque boîtier de commande (36) par une commande centrale (5) sur un premier conducteur (51) de signaux ou par une interface sans fil,
b) une valeur distincte de consigne de température est prédéterminée pour chaque boîtier de commande (36) et
c) la régulation du circuit d'eau chaude qui présente les différentes branches (S1-S5) s'effectue à différents niveaux de température, par exemple à 57°C pour le fonctionnement normal et à 80°C pour une phase temporaire de désinfection thermique.

3. Procédé selon au moins l'une des revendications 1 et 2, **caractérisé en ce que**
a) l'hystérèse du comportement régulé de chaque branche (S1-S5) est réglée dans la commande centrale (5) et
b) la commande centrale (5) est dirigée par un système d'ordre hiérarchique plus élevé de conduite du bâtiment.

4. Procédé selon au moins l'une des revendications 1 et 2, **caractérisé en ce que** la régulation de chaque branche (S1-S5) est conduite en cycle doté d'un auto-apprentissage.

5. Procédé selon au moins l'une des revendications 1 à 4, **caractérisé en ce que** des fichiers LOG de contrôle de processus sont saisis dans la commande centrale (5).

6. Procédé selon au moins l'une des revendications 1 à 5, **caractérisé en ce qu'**en plus de la température, d'autres paramètres, par exemple le débit de passage et la valeur du pH, sont saisis dans chaque branche (S1-S5).

7. Dispositif en vue de la mise en oeuvre du procédé selon la revendication 1 de régulation de la recirculation de circuits d'eau chaude, le dispositif comportant :
a) plusieurs branches (S1-S5) auxquelles de l'eau chaude est apportée par un ou plusieurs conduits principaux de départ (10) et des branches de départ (11) qui raccordent chaque branche (S1-S5) aux conduits principaux de départ (10),
b) au moins un départ de branche (13) prévu comme emplacement de soutirage d'eau sur chaque branche de départ (11),
c) dans chaque branche (S1-S5), une branche de retour (12) disposée en aval du dernier départ de branche (13),
d) une vanne de régulation (30) disposée dans chaque branche de retour (12) et destinée à garantir la disponibilité permanente d'eau chaude à une valeur de consigne de température dans la branche (S1-S5), **caractérisé en ce que**
e) une unité fonctionnelle (3) qui présente une vanne (30) à 2/2 voies, un boîtier de commande (36) doté d'une sonde de température (37) et une commande de vanne (38) sont installés dans chaque branche de retour (12),
f) le boîtier de commande (36) est conçu pour conduire la régulation à une valeur prédéterminée de consigne de température,
g) la commande de vanne (38) agit sur un entraînement d'ajustement de la vanne (30) à 2/2 voies pour ouvrir le passage dans la branche de retour (12) en fonction du résultat de la comparaison entre la température effective et la température de consigne de l'eau chaude si l'écart négatif dépasse une tolérance et
h) les boucles de régulation des différentes branches (S1-S5) sont toutes intrinsèquement fermées.

8. Dispositif selon la revendication 7, **caractérisé en ce que**
a) chaque boîtier de commande (36) est relié par un premier conducteur (51) de signaux ou par une interface sans fil à une commande centrale (5), en particulier pour transmettre la valeur prédéterminée de consigne de température au boîtier de commande (36) et pour signaler en retour l'évolution du processus à la commande centrale (5),
b) une valeur individuelle de consigne de température peut être prédéterminée pour chaque boîtier de commande (36) et
c) la commande centrale (5) est conçue pour conduire la régulation du circuit d'eau chaude à plusieurs branches (S1-S5) à plusieurs niveaux de température, par exemple à 57°C pour le fonctionnement normal et 80°C pour une phase temporaire de désinfection thermique.

9. Dispositif selon au moins l'une des revendications 7 et 8, **caractérisé en ce que**
a) l'hystérésis du comportement régulé de chaque branche (S1-S5) peut être ajustée dans la commande centrale (5),
b) la commande centrale (5) est raccordée à un système d'ordre hiérarchique plus élevé de conduite du bâtiment,
c) la commande centrale (5) est équipée d'un affichage (54), de premières et de deuxièmes touches de fonction (55, 56), d'un raccordement (57) au système de conduite et d'un raccordement (58) à un bus et
d) en plus de la sonde de température, d'autres sondes, par exemple de débit de passage et de valeur du pH, et dont les résultats de mesure interviennent dans la commande complexe du processus, sont disposées dans chaque branche (S1-S5).

10. Dispositif selon au moins l'une des revendications 7 à 9, **caractérisé en ce que**
a) l'unité fonctionnelle (3) est montée au moyen d'un raccord (6) installé dans la branche de retour (12) et dotée sur ses deux côtés de tubulures de raccordement (66),
b) une branche intermédiaire (61) disposée transversalement par rapport à la direction d'écoulement et qui peut présenter un passage axial (64) est disposée sur le raccord (6) pour le bloquer,
c) un orifice de sortie (62) est prévu dans la paroi tubulaire (60) du raccord (6) sur un côté de la branche intermédiaire (61) et un orifice de départ (63) est prévu sur l'autre côté de la branche intermédiaire (61) et
d) l'orifice de sortie et l'orifice de départ (62, 63) sont fermés ou ouverts par la vanne (30) à 2/2 voies.

11. Dispositif selon la revendication 10, **caractérisé en ce qu'**un organe de régulation (65) qui permet d'ajuster la largeur d'ouverture de la branche de passage (64) est inséré dans la branche intermédiaire (61) face à l'orifice de sortie et à l'orifice de départ (62, 63).
